# FASCICULE DE BREVET EUROPEEN

(11) **EP 1 666 105 B1**
(45) Date de publication et mention de la délivrance du brevet: **18.03.2009**
(21) Numéro de dépôt: 05025529.8
(22) Date de dépôt: 23.11.2005
(51) Int. Cl.: A63C 17/01

(54) **Procédé de décoration d'une planche de glisse ou de roulage et planche de glisse ou de roulage obtenue par ledit procédé de décoration**
Dekorationsverfahren für ein Gleit- oder Rollbrett sowie das durch das Dekorationsverfahren hergestellte Gleit- oder Rollbrett
Method of decoration for a glide or skate board and the board obtained through this method of decoration

(30) Priorité: 01.12.2004 FR 0412741
(43) Date de publication de la demande: 07.06.2006
(73) Titulaire: Salomon S.A., 74370 Metz-Tessy (FR)
(72) Inventeur: Renard, Philippe, 73100 Moucy (FR); Metral, Patrick, 74940 Annecy le Vieux (FR)

(56) Documents cités:
- FR-A- 2 620 975
- FR-A- 2 804 611
- FR-A- 2 841 147
- US-A- 3 567 237
- US-A- 3 704 023

## Description

L'invention concerne un procédé de décoration d'une planche de glisse ou de roulage en matériau composite. L'invention concerne également une planche de glisse ou de roulage par ledit procédé de décoration.

On demande à la surface supérieure et/ou inférieure d'une planche de glisse ou de roulage qu'elle présente un certain nombre de caractéristiques, divers marquages et motifs esthétiques, la marque de fabrique ou de commerce, l'identification du modèle et autres marquages.

L'enrichissement du décor par la création d'effets attractifs et nouveaux est un souci de plus en plus important pour les fabricants de ski. La couche externe supérieure ou inférieure d'une planche de glisse ou de roulage doit également prendre en compte des contraintes d'utilisation et notamment des contraintes de résistance de la surface et du décor aux agressions mécaniques, notamment les coups et les rayures, et physicochimiques notamment les variations de température, les ultraviolets, les solvants, l'humidité.

Dans le domaine du ski alpin ou du surf de neige on utilise comme couche externe une couche en matière thermoplastique, par exemple en polyuréthane, polyamide-11, ABS, ABS/PU qui est décorée sur une face ou sur les deux.

Deux modes principaux de décoration sont utilisés, la sérigraphie et la sublimation.

Pour créer un effet de relief ou une profondeur de champ, on a ajouté sous la couche de décor des couches additionnelles de contraste ou des éléments ajourés tels que des grilles ou des treillis. Les demandes de brevet FR2741008, FR2754450, FR2841147 décrivent de telles techniques de décoration.

La réalisation de tels décors est cependant relativement complexe et coûteuse. En plus de tels décors posent des contraintes en rapport avec la nature des matériaux utilisés, et ils nécessitent l'utilisation de solvants qui fragilisent la couche supérieure de structure du ski.

Egalement pour des motifs de coût de revient ils sont mis en oeuvre sur de grandes séries, et se prêtent difficilement à une personnalisation de la décoration.

Un but de l'invention est de réaliser un décor original par une technique simplifiée.

Un autre but de l'invention est de réaliser une technique de décoration qui facilite la réalisation de décors personnalisés.

D'autres buts et avantages de l'invention apparaîtront au cours de la description qui va suivre.

Le procédé de décoration d'une planche de glisse ou de roulage en matériau composite s'applique à une planche comprenant une superposition de couches assemblées par pressage, et vers au moins une de ses faces externe au moins un renfort enduit d'une matrice de résine polymérisable recouvert d'une couche de recouvrement transparente. Il est caractérisé par le fait qu'au cours du cycle de fabrication on dépose un élément physique de décoration contre le renfort enduit de résine à l'état non polymérisé, ledit élément physique couvrant une partie seulement de la surface de la planche, de telle façon que l'élément physique de décor s'incruste dans la résine du renfort lors du pressage de la superposition de couches.

La planche de glisse ou de roulage présente une structure composite ayant vers au moins une de ses face externe au moins un renfort noyé dans une matrice de résine polymérisable recouvert d'une couche de recouvrement transparente. La planche est caractérisée par le fait qu'au moins un élément physique de décoration couvrant une partie seulement de la surface de la planche est incrusté dans la résine d'un renfort.

L'invention sera mieux comprise en se référant à la description ci-dessous et aux dessins en annexe qui lui sont attachés.

La figure 1 montre un ski selon l'invention en vue de dessus.

La figure 2 montre la superposition des éléments de la construction du ski de la figure 1.

La figure 3 illustre la mise en oeuvre du procédé de décoration.

La figure 4 représente l'empilage de la figure 2 après pressage de l'empilage de la figure 2.

La figure 5 est relative à une variante de mise en oeuvre de l'invention.

La figure 1 montre en vue de dessus un ski 1. De façon classique le ski est une poutre allongée avec une spatule 2 recourbée vers le haut à l'avant, un talon 3 à l'arrière et une zone centrale 4 dont la largeur est réduite par rapport à la largeur des deux extrémités.

Le ski 1 a une structure traditionnelle, une structure de type sandwich est représentée en figure 2 à titre d'exemple, mais cette structure n'est pas limitative. Le ski peut être également du type à caisson ou à construction coque, à construction cap ou autre.

Ainsi selon la figure 2 le ski a un noyau central 5 couvert dessus et dessous par des sous-ensembles de renfort supérieur 6 et inférieur 7.

Le sous-ensemble inférieur comprend une semelle de glisse 8 qui est par exemple en polyéthylène, deux carres latérales 9, 10 qui bordent la semelle, ainsi qu'une ou plusieurs couches de renfort. Les renforts sont ou bien des lames métalliques ou bien des nappes de fibres enduites d'une résine thermodurcissable ou thermoplastique. Deux couches 11 et 12 sont représentées dans la figure 2, ce nombre n'est cependant pas limitatif.

Le sous-ensemble supérieur comprend de la même façon des renforts 13, 14 et une couche externe de protection 15.

Le procédé de fabrication du ski est aussi traditionnel, c'est-à-dire qu'on superpose et on presse dans un moule les différentes couches des sous-ensembles supérieur 6 et inférieur 7 et le noyau 5.

Le procédé de décoration selon l'invention peut être mis en oeuvre indifféremment au niveau de chacun des sous-ensembles supérieur ou inférieur.

De préférence on utilise un noyau 5 en bois mais on pourrait aussi utiliser un noyau en mousse usinée ou injectée in situ dans le moule. Le noyau en bois est préféré car comme il sera visible par transparence au moins en partie, il donne un meilleur effet d'esthétique et de contraste.

Vu que le noyau sera au moins partiellement visible par transparence, il peut être lui-même décoré ou porter localement au moins un marquage réalisé par tout moyen approprié, teinture, peinture, dépôt d'encres, pyrogravure, ou autre.

Egalement on utilise du côté où le procédé de décoration est mis en oeuvre des renforts en fibres enduits de résine polymérisable de préférence aux renforts métalliques. Ces renforts en fibres deviennent en effet transparents après polymérisation de la résine.

La résine utilisée est par exemple une résine époxy ou acrylique, et les renforts utilisés sont des renforts préimprégnés de résine non polymérisée et conservée à basse température, ou il s'agit de renforts secs imprégnés de résine par voie humide avant la mise en moule. De préférence la résine est incolore, mais on peut aussi utiliser une résine colorée. De préférence également on utilise une résine qui est résistante au rayonnement ultraviolet.

Dans le cas où le procédé est appliqué au sous-ensemble inférieur, de préférence la semelle de glisse 8 est transparente, dans ce cas vis-à-vis de la décoration elle joue le même rôle que la couche externe de protection du sous-ensemble supérieur.

Selon le procédé de l'invention, au moment de la réalisation de l'empilage d'au moins un des sous-ensembles on introduit entre la couche externe transparente et la couche de renfort adjacente ou encore entre deux couches de renfort adjacentes un élément physique de décoration.

Ainsi contrairement à une décoration par sublimation ou sérigraphie on utilise ici un élément physique de décoration qui est inclus physiquement dans l'empilage formant la structure du ski. A titre d'exemple un tel élément physique peut être un élément de la nature séché comme une fleur, une feuille d'arbre, un bout de dentelle, un morceau de tissu, un morceau de papier, de film d'aluminium, des paillettes, des poudres, une grille métallique ou non ou autre.

Pour illustrer cela la figure 2 montre deux éléments de décoration 18 et 19. L'élément 18 est placé dans l'empilage entre la semelle 8 et le renfort 12, et l'élément 19 entre la couche externe 15 et le renfort 14. La figure 1 représente l'élément 19 sous la forme d'une fleur avec sa tige et ses feuilles.

L'élément de décoration peut être déposé à plat ou partiellement replié sur lui-même pour donner un effet de profondeur et renforcer les contrastes de façon naturelle. De préférence il s'agit d'un élément de faible épaisseur ou qui peut être comprimé sur une faible épaisseur. L'élément de décoration couvre une partie seulement de la face du ski décorée selon ce procédé comprise entre 5 et 85% de la surface du ski, de préférence 5 et 60%, pour laisser apparent le noyau par transparence au moins en partie et rendre visible de l'extérieur le cas échéant le marquage ou la décoration que porte la face du noyau orientée vers l'élément de décoration. Le noyau crée un effet de contraste qui met en valeur l'élément de décoration.

Le reste de la face du ski peut cependant être décoré partiellement par une technique traditionnelle appliquée à la couche externe de protection ou la semelle selon les cas.

Pour illustrer cela, la figure 5 représente un ski dont la partie arrière 23 est décorée par une technique traditionnelle, notamment par sérigraphie ou par sublimation, et dont la partie avant est décorée selon le procédé de la présente invention. Selon ce qui est illustré, la décoration de la partie avant consiste en un morceau de dentelle 25 et des paillettes 26.

Naturellement on pourrait adopter tout autre disposition de la zone décorée traditionnellement et la zone décorée selon le procédé de l'invention.

L'élément de décoration vient en inclusion dans une couche de résine comprise entre le renfort et le dessus, la résine étant à son stade où elle est non polymérisée. S'il est poreux, comme par exemple un tissu, une dentelle, une fleur séchée, l'élément de décoration s'imprègne lui-même de la résine du renfort.

S'il est non poreux, comme par exemple un morceau de film d'aluminium, l'élément de décoration est simplement enrobé par la résine. Le cas échéant on peut améliorer l'adhésion par un traitement de surface comme par exemple une anodisation sur un film d'aluminium, un apprêt sur un acier. De plus, sur tout élément métallique de renfort ou de décoration, on peut améliorer le résultat final en rapportant une pellicule de résine déposée au pinceau, au pistolet, par enduction, bain ou toute autre technique appropriée.

Naturellement on peut utiliser plusieurs éléments de décoration de même nature ou de nature différente sur une même face su ski.

Pour la mise en oeuvre du procédé, l'élément de décoration est déposé manuellement ou à l'aide d'un support provisoire sur la couche externe ou le renfort, ou encore à l'aide d'un moyen mécanique.

La figure 3 montre ainsi l'élément 19 qui a été déposé sur la couche de renfort 14 dans la coque 20 du moule, avant mise en place de la couche externe 15 et la paroi 21 de fermeture du moule.

A la fermeture du moule l'élément de décoration est comprimé avec le reste de l'empilage pour s'inclure dans la résine de la couche de renfort avec laquelle il est en contact. Pour illustrer cela la figure 4 montre le ski de la figure 3 après assemblage, avec les éléments de décoration incrustés respectivement dans les couches 12 et 14.

Pour une décoration de la face inférieure du ski, l'élément de décoration serait déposé directement sur la couche externe qui forme la semelle ou encore entre deux renforts le cas échéant.

La décoration du ski ainsi réalisé présente un aspect unique avec un certain caractère aléatoire. Sa mise en oeuvre est très simple et peut être facilement intégrée dans les étapes actuelles de la fabrication d'un ski. Elle peut être modifiée à tout moment sans remettre en cause le procédé de fabrication du ski.

Naturellement la présente description n'est donnée qu'à titre indicatif et l'on pourrait adopter d'autres mises en oeuvre de l'invention sans pour autant sortir du cadre de celle-ci.

En particulier, on peut prévoir des films de colle additionnels dans la structure du ski. Egalement l'invention n'est pas limitée au domaine du ski, elle peut être appliquée également au domaine du surf de neige et plus généralement à toute planche de glisse ou de roulage ayant une structure composite avec ou sans noyau central.

## Revendications

1. Procédé de décoration d'une planche de glisse ou de roulage en matériau composite, la planche comprenant une superposition de couches assemblées par pressage, et vers au moins une de ses faces externe au moins un renfort (11, 12, 13, 14) enduit d'une matrice de résine polymérisable recouvert d'une couche de recouvrement transparente (8, 15), **caractérisé par le fait qu'**au cours du cycle de fabrication on applique un élément physique de décoration (18, 19) contre le renfort enduit de résine à l'état non polymérisé, ledit élément physique (18, 19) couvrant une partie seulement de la surface de la planche, de telle façon que l'élément physique de décor s'incruste dans la résine du renfort lors du pressage de la superposition de couches.

2. Procédé selon la revendication 1, **caractérisé par le fait que** l'on dépose l'élément physique de décoration (18, 19) sur une couche externe transparente (8).

3. Procédé selon la revendication 1, **caractérisé par le fait que** l'on dépose l'élément physique de décoration (18, 19) sur une couche de renfort (14).

4. Procédé selon la revendication 1, **caractérisé par le fait qu'**on choisit l'élément physique de décoration parmi le groupe comprenant un élément de la nature séché, un tissu, une dentelle, du papier, de l'aluminium en film.

5. Planche de glisse ou de roulage présentant une structure composite ayant vers au moins une de ses face externe au moins un renfort (11, 12, 13, 14) noyé dans une matrice de résine polymérisable recouvert d'une couche de recouvrement transparente (8, 14), **caractérisée par le fait qu'**au moins un élément physique de décoration (18, 19) couvrant une partie seulement de la surface de la planche est incrusté dans la résine d'un renfort (11, 12, 13, 14).

6. Planche selon la revendication 5, **caractérisée par le fait que** l'élément physique de décoration (18, 19) couvre au moins une des face de la planche entre 5 et 85% de sa surface.

7. Planche selon la revendication 5, **caractérisée par le fait que** l'élément physique de décoration (18, 19) est choisi parmi le groupe comprenant un élément de la nature séché, un tissu, une dentelle, du papier, de l'aluminium en film.

8. Planche selon la revendication 5, **caractérisée par le fait que** l'élément physique de décoration (18, 19) est disposé entre un renfort (12, 14) et un couche externe transparente (8, 15).

9. Planche selon la revendication 5, **caractérisée par le fait que** l'élément physique de décoration (18, 19) est disposé entre deux couches de renfort adjacentes (11-12, 13-14).

10. Planche selon la revendication 5 comprenant un noyau central, **caractérisée par le fait que** la face du noyau orienté vers l'élément physique de décoration (18, 19) porte localement au moins un marquage ou une décoration visible par transparence.

## Claims

1. Method for decorating a gliding or rolling board made of composite material, the board including superimposed layers assembled by pressing and, toward at least one of its outer surfaces, at least one reinforcement (11, 12; 13, 14) coated with a polymerizable resin matrix covered with a transparent covering layer (8, 15), **characterized in that** during the manufacturing cycle, a decorative physical element (18, 19) is applied against the reinforcement coated with non-polymerize resin, said physical element (18, 19) covering only a portion of the board surface, such that the decorative physical element becomes embedded in the resin of the reinforcement when the superimposed layers are being pressed.

2. Method according to claim 1, **characterized in that** the decorative physical element (18, 19) is is deposited on a transparent outer layer (8),

3. Method according to claim 1, **characterized in that** the decorative physical element (18, 19) is deposited on a reinforcement layer (14).

4. Method according to claim 1, **characterized in that** the decorative physical element is selected from the group including a dried natural element, a fabric, a lace, paper, a film of aluminum.

5. Gliding or rolling board having a composite structure with, toward at least one of its outer surfaces, at least one reinforcement (11, 12, 13, 14) embedded in a polymerizable resin matrix covered with a transparent covering layer (8, 14), **characterized in that** at least one decorative physical element (18, 19) covering only portion of the board surface is embedded in the resin of a reinforcement (11, 12, 13, 14).

6. Board according to claim 5, **characterized in that** the decorative physical element (18, 19) covers at least one of the board surfaces, between 5 and 85% of its area.

7. Board according to claim 5, **characterized in that** the decorative physical element (18, 19) is selected from the group including a dried natural element, a fabric, a lace, paper, a film of aluminum.

8. Board according to claim 5, **characterized in that** the decorative physical element (18, 19) is arranged between a reinforcement (12, 14) and a transparent outer layer (8, 15).

9. Board according to claim 5, **characterized in that** the decorative physical element (18, 19) is arranged between two adjacent reinforcement layers (11-12, 13 -14).

10. Board according to claim 5 including a central core, **characterized in that** the surface of the core turned toward the decorative physical element (18, 19) locally bears at least one marking or decoration that is visible due to transparency.

## Patentansprüche

1. Dekorationsverfahren eines Gleit- oder Rollbretts aus Kompositmaterial, wobei das Brett eine Überlagerung von Schichten umfasst, welche durch Druck zusammengesetzt sind, und gegen zumindest eine seiner äußeren Seiten zumindest eine Verstärkung (11, 12, 13, 14), welche mit einer polymerisierbaren Harzmatrize beschichtet ist, welche mit einer transparenten Deckschicht (8, 15) überdeckt ist, aufweist; **dadurch gekennzeichnet, dass** man im Laufe eines Herstellungszyklus ein physisches Dekorationselement (18, 19) gegen die mit Harz beschichtete Verstärkung im nicht polymerisierten Zustand aufbringt, wobei das physische Element (18, 19) nur einen Teil der Oberfläche des Bretts in der Weise abdeckt, dass sich das physische Dekorationselement in dem Verstärkungsharz beim Pressen der Schichtüberlagerungen festsetzt.

2. Verfahren nach Anspruch 1, **dadurch gekennzeichnet, dass** man das physische Dekorationselement (18, 19) auf einer äußeren transparenten Schicht (8) ablagert.

3. Verfahren nach Anspruch 1, **dadurch gekennzeichnet, dass** man das physische Dekorations element (18, 19) auf einer Verstärkungsschicht (14) ablagert.

4. Verfahren nach Anspruch 1, **dadurch gekennzeichnet, dass** man das physische Dekorationselement aus der Gruppe, welche ein Element getrockneter Natur, ein Gewebe, Spitze, Papier, einer Aluminiumfolie wählt.

5. Gleit- oder Rollbrett, welches eine Kompositstruktur aufweist, welche zu zumindest an einer Seite seiner äußeren Seiten zumindest eine Verstärkung (11, 12, 13, 14) aufweist, welche in einer polymerisierbaren Harzmatrize eingelassen ist, welche mit einer durchsichtigen Abdeckschicht (8, 14) bedeckt ist, **dadurch gekennzeichnet, dass** zumindest ein physisches Dekorationselement (18, 19), welches nur einen Teil der Oberfläche des Bretts abdeckt, in dem Harz einer Verstärkung (11, 12, 13, 14) festgesetzt ist.

6. Brett nach Anspruch 5, **dadurch gekennzeichnet, dass** das physische Dekorationselement (18, 19) zumindest eine der Seiten des Bretts zwischen 5 und 85 % seiner Oberfläche abdeckt.

7. Brett nach Anspruch 5, **dadurch gekennzeichnet, dass** das physische Dekorationselement (18, 19) aus der Gruppe gewählt wird, welche ein Element trockener Natur, ein Gewebe, Spitze, Papier, Aluminiumfolie umfasst.

8. Brett nach Anspruch 5, **dadurch gekennzeichnet, dass** das physische Dekorationselement (18, 19) zwischen einer Verstärkung (12, 14) und einer äußeren durchsichtigen Schicht (8, 15) angeordnet ist.

9. Brett nach Anspruch 5, **dadurch gekennzeichnet, dass** das physische Dekorationselement (18, 19) zwischen zwei angrenzenden Verstärkungsschichten (11-12,13-14) angeordnet ist.

10. Brett nach Anspruch 5, welches einen zentralen Kern umfasst, **dadurch gekennzeichnet, dass** die Seite des Kerns, welche zu dem physischen Dekorationselement (18, 19) ausgerichtet ist, lokal zumindest eine Markierung oder eine Dekoration, welche durch Transparenz sichtbar ist, trägt.
